# EUROPÄISCHE PATENTSCHRIFT

(11) **EP 0 048 811 B1**
(45) Veröffentlichungstag und Bekanntmachung des Hinweises auf die Patenterteilung: **03.04.1985**
(21) Anmeldenummer: 81106308.0
(22) Anmeldetag: 13.08.1981
(51) Int. Cl.: H01H 19/64, H01H 9/04, H05K 3/34

(54) **Stufenschalter**
Stepping switch
Commutateur à échelons

(30) Priorität: 26.09.1980 DE 3036264
(43) Veröffentlichungstag der Anmeldung: 07.04.1982
(73) Patentinhaber: EBE Elektro-Bau-Elemente GmbH, D-7022 Leinfelden-Echterdingen 3 (DE)
(72) Erfinder: Glaser, Karl, D-7022 Leinfelden-Echterdingen 3 (DE); Stengle, Ernst, D-7306 Denkendorf (DE)
(74) Vertreter: Rotermund, Hanns-Jörg, Dipl.-Phys.

## Beschreibung

Die Erfindung betrifft Stufenschalter mit mehreren mittels einstückiger gemeinsamer Welle bzw. mittels aus aneinander kuppelbaren Wellenstücken gebildeter gemeinsamer Welle betätigbaren Schalterebenen, mit von der Welle bzw. den Wellenstücken zwischen feststehenden Kontakten jeder Schalterebene umschaltbaren, auf einem Schaltrotor angeordneten Kontaktbrücken, wobei jede Schalterebene zwei gleich ausgebildete, in Längsrichtung der Welle hintereinander angeordnete Kontaktträgerplatten mit den feststehenden, auf einer Kreislinie angeordneten Kontakten und zugehörigen außenseitig angeordneten Anschlüssen aufweist, die mit den Kontakten über Leitungen an den Kontaktträgerplatten verbunden sind, wobei in einem Durchbruch der Kontaktträgerplatten in einem zwischen den Kontakten vorhandenen Freiraum der Schaltrotor mit Kontaktbrücken mittels eines den Schaltrotor tragenden Nabenteiles in an den Kontaktträgerplatten angeordneten Lageraugen drehbar gelagert ist.

Die DE-A-1665161 zeigt für derartige Schalter geeignete Schlaterebenen mit jeweils dichtem Gehäuse, wobei zwischen den Kontaktträgerplatten ein Krauzförmiger Isolierkörper liegt. Die Kontakte sowie deren Anschlußteile sind jeweils zwischen dem Krauzförmigen Isolierkörper und einer der stirnseitigen Kontaktträgerplatten in entsprechenden Vertiefungen am Isolierkörper und den Kontaktträgerplatten angeordnet. Dabei sind die Kontaktträgerplatten, die Isolierkörper sowie der Schaltrotor derart ausgebildet und angeordnet, daß jede Schlaterebene je für sich ein separat gedichtetes Gehäuse besitzt. Damit ist eine Möglichkeit zur Innenbelüftung der Schlaterebenen nicht gegeben, so daß eventuell gebildetes Kondenswasser od. dgl. nicht abtrocknen kann.

Die US-A-3 754 106 zeigt aus mehreren Schalterebenen zusammensetzbare Stufenschalter, bei denen jede Schalterebene ein separates dichtes Gehäuse besitzt, welches aus zwei unterschiedlichen Stirnseitenteilen, einem zwischen diesen angeordneten rahmenartigen Abstandsstück sowie einer zwischen dem Abstandsstück und einem der Stirnseitenteile angeordneten Kontaktträgerplatte für die feststehenden Kontakte aufgebaut ist. Der die Kontaktbrücken tragende Schaltrotor ist mittels an ihm angeordneter, die Schalterwelle bildender Zapfenteile in Lageraugen an den Stirnseitenteilen drehgelagert.

Auch hier besitzt jede Schalterebene ein dichtes Gehäuse, so daß bei Einsatz des Schalters unter stark wechselnden Temperaturbedingungen mit Kondenswasserbildung innerhalb der Schalterebenen gerechnet werden muß. Aufgrund der dichten Gehäuse ist jedoch ein Austrocknen bzw. Belüften nicht möglich.

Aufgabe der Erfindung ist es, einen Stufenschalter zu schaffen, welcher bei ähnlich einfachem Aufbau wie dem bekannte Schalter einerseits--auch be voneinander mit Abstand angeordneten Schalterebene-ein Waschen der den Schalter nach Montage tragenden Leiterplatten zuläßt und andererseits eine Belüftung des Schaltergehäuses bzw. der Schaltergehäuseteile nach durchgeführtem Waschvorgang ermöglicht, um Bildung von Kondenswasser u.dgl. beim späteren Betrieb der Schaltung zu verhindern.

Diese Aufgabe wird dadurch gelöst, daß bei einem Schalter der eingangs angegebenen Art die Leitungen jeweils in die Kontaktträgerplatten eingebettet und die Kontaktträgerplatten jeder Schlaterebene unter Bildung von Trennfugen unmittelbar aneinandergesetzt sind, wobei die Trennfugen mittels bei montiertem Stufenschalter von außen einsetzbarer und wieder entfernbarer Dichtungsprofile abgedichtet sind, daß zwischen den Lageraugen und dem Nabenteil jeweils zu den Stirnenden des Nabenteiles hin offene Ringnuten ausgebildet sind, und daß zur Abdichtung freier Stirnseiten von Kontaktträgerplatten auf diese entweder Stirnplatten mit zum Nabenteil gleichachsigen Öffnungen oder eine geschlossene Stirnplatte oder ein Rastwerk unter Pressung von in die Ringnuten eingelegten Dichtringen aufgesetzt sind.

Die Erfindung beruht auf der Erkenntnis, daß dichte Schlatergehäuse in der Regel lediglich im Hinblick auf Reinigungs- bzw. Waschverfahren nach Fertigstellung der die Schlater tragenden Schaltungen notwendig bzw. wünschenswert sind. Für den Betrieb der Schalter ist dagegen im allgemeinen ein belüftetes Schaltergehäuse vorteilhaft, weil dann keine Gefahr von Kondenswasserbildung u.dgl. besteht. Mit der Erfindung wird die in den eingangs genannten Druckschriften sinngemäß dargelegte Auffassung verlassen, daß dichte Schaltergehäuse unter allen Umständen vorteilhaft seien.

Ein Vorzug der erfindungsgemäßen Bauweise liegt darin, daß die gemäß der Erfindung zum Aufbau der Schalterebenen dienenden Teile gegebenenfalls auch zum Aufbau solcher Schalter dienen können, deren Gehäuse bzw. Gehäuseteile von Anfang an eine Belüftung der Innenräume zulassen, beispielsweise wenn ein Waschen der jeweiligen Schaltungsplatten nicht gefordert wird. Erfindungsgemäß wird also ein Baukasten geschaffen, dessen Einzelelemente sowohl zum Aufbau herkömmlicher Schalter als auch zum Aufbau von Schlatern mit mehr oder weniger großen dichten Gehäuseeinheiten mit der Möglichkeit einer nachträglichen Aufhebung der Dichtung montiert werden können.

Zur Vermeidung von Falschmontagen ist es vorteilhaft, wenn die zwei oder mehrere Kontaktträgerplatten einer oder mehrerer Schalterebenen, die zwischen Stirnplatten aneinanderliegend angeordnet sind, an beiden Seiten zueinander komplementäre Profilstücke aufweisen, so daß die Kontaktträgerplatten gegeneinander unverdrehbar sind.

Dabei sind die komplementären Profilstücke zweckmäßigerweise mit Abstand vom Außenrand der Kontaktträgerplatten auf deren Seitenflächen angeordnet, so daß die Trennfuge zwischen benachbarten Kontaktträgerplatten geradlinig durchlaufen kann.

Außerdem besitzen die Kontaktträgerplatten vorzugsweise an den Trennfugen zur Bildung einer umlaufenden Ringnut zur Aufnahme der von außen zugänglichen Dichtungen abgeschrägte bzw. ausgekehlte Ränder, so daß die Dichtungen einen sicheren Sitz erhalten.

Um zu erreichen, daß die Dichtungen überall mit annähernd gleichem Dichtdruck an den Flanken der Trennfugen anliegen, weisen die Kontaktträgerplatten an den Trennfugen bevorzugt einem im wesentlichen kreisförmigen Querschnitt auf, so daß die Trennfugen mittels gespannter O-Ringe abdichtbar sind.

Die zwischen den Kontaktträgerplatten vorgesehenen Trennfugen, welche mittels der von außen zugänglichen Dichtungen mit Möglichkeit einer späteren Aufhebung der Dichtung abdichtbar sind, können in sinngemäßer Weise auch zwischen einer der Stirnplatten und der benachbarten Kontaktträgerplatte bzw. zwischen dem Rastwerk und der benachbarten Kontaktträgerplatte angeordnet sein, so daß auch hier entfernbare Dichtungen angeordnet werden können. Nachfolgend wird die Erfindung anhand der Zeichnung erläutert. Dabei zeigt
Fig. 1 eine Vorderansicht einer Schalterebene entsprechend dem Pfeil I in Figur 2 in Achsrichtung der Schalterwelle,
Fig. 2 ein Schnittbild dieser Schalterebene entsprechend der Schnittlinie 11-11 in Figur 1,
Fig. 3 ein Schnittbild der Schlaterebene entsprechend der Schnittlinie 111-111 in Figur 2,
Fig. 4 eine Draufsicht auf einen Stufenschalter mit teilweise im Abstand voneinander angeordneten Schalterebenen und
Fig. 5 eine Seitenansicht, teilweise geschnitten, eines Schaltergehäuses mit von außen zugänglichen Dichtungen an Trennfugen zwischen Kontaktträgerplatten.

Die in den Figuren 1 bis 3 dargestellte Schalterebene S besitzt ein Gehäuse 1, welches im wesentlichen aus scheibenförmigen Kontaktträgerplatten 2 und 2' sowie Stirnplatten 3 besteht, welche mittels seitlich in Bohrungen 4 angeordneten Hohlnieten 4' gegeneinander verspannt sind.

In den Kontaktträgerplatten ist eine Längsdurchbohrung 5 mit ringstufenartig erweiterten Endbereichen 5' angeordnet.

In jeder der Kontaktträgerplatten 2 und 2' sind innerhalb der Längsdurchbohrung 5 radial ausgerichtete Kontaktzungen 6 angeordnet, die über in den Kontaktträgerplatten eingebettete Leitungen 7 mit außen an den Kontaktträgerplatten angeordneten Anschlüssen 8 verbunden sind, wie aus Figur 3 ersichtlich ist.

Von den Endbereichen 5' her sind in die Längsdurchbohrung 5 an deren beiden Enden im Profil winkelförmige Lagerringe bzw. -augen 9 eingesetzt, die eine der Ringstufe an den Endbereichen 5' der Längsdurchbohrung 5 entsprechende stufenförmige Außenmantelfläche aufweisen. Mittels nicht dargestellter, auf der Mantelfläche der Lageraugen angeordneter Nasen, welche in Aussparungen an den Endbereichen 5' greifen, kann eine drehfeste Anordnung der Lageraugen 9 in der Längsdurchbohrung 5 sichergestellt werden.

In den Lageraugen 9 ist mittels seines Nabenteiles 10 ein zwischen den Kontaktzungen 6 der beiden Kontaktträgerplatten 2 und 2' angeordneter Schlatrotor 11 drehgelagert, welcher nicht dargestellt Kontaktbrücken zur elektrischen Verbindung ausgewählter Kontaktzungen 6 zweier Kontaktträgerplatten trägt, wobei die jeweils eingestellte Verbindung in bekannter Weise von der Stellung des Schaltrotors abhängt.

Zum Antrieb des Schalterrotors 11 weist dessen Nabenteil 10 eine unrunde Längsbohrung 12 auf, in die eine nicht dargestellte Schalterwelle mit entsprechender Unrundheit eingeführt werden kann. Um das Einsetzen der Schalterwelle in richtiger Lage zu erleichtern, ist an einem Ende der Längsbohrung 12 eine Kerbmarkierung 13 angebracht.

Zur Axiallagerung des Nabenteiles 10 stoßen dessen Stirnenden gegen Ränder 14 von Öffnungen 15, die gleichachsig zur Längsdurchbohrung 5 der Kontaktträgerplatten 2 und 2' in den Stirnplatten 3 angeordnet sind. Im Bereich des Randes 14 weisen die Stirnplatten 3 ein winkelförmiges Profil auf, dergestalt, daß der Rand 14 die Lageraugen 9 in der in Figur 2 dargestellten Weise etwas umgreift.

Zwischen den im Profil winkelförmigen Lageraugen 9 und den Endteilen des Nabenteiles 10 verbleiben zu den Rändern 14 der Öffnungen 15 in den Stirnplatten 3 offene Ringnuten 16, in denen Dichtringe 17 angeordnet sind, welche unter Zugspannung stehend auf der Mantelfläche des Nabenteiles 12 aufliegen und zwischen den Rändern 14 der Öffnung 15 der Stirnplatten 3 und den Lageraugen 9 mittels der durch diese gebildeten Grundfläche der Ringnut 16 unter leichter Verformung eingeklemmt sind, dergestalt, daß die zwischen den Stirnenden des Nabenteiles 12 und den Randflächen 14 der Öffnung 15 verbleibenden Ringschlitze 18 abgedichtet werden.

In der Figur 4 ist dargestellt, wie die in den Figuren 1 bis 3 gezeigten Schalterebenen mit einem Rastwerk 20 zu einem Stufenschalter vereinigt sind.

Die Gehäuse 1 der Schalterebenen S sind teilweise direkt am Rastwerkgehäuse und teilweise mit Abstand davon angeordnet, derart, daß die Schalterwelle 21 durch die Nabenteile der einzelnen Schalterebenen hindurchgeführt ist.

Zusammengehalten werden das Rastwerk 20 sowie die Gehäuse 1 der Schalterebenen S mittels Spannbolzen 22 und hülsenförmiger Abstandstücke 23, welche zwischen den beiden mit Abstand voneinander angeordneten Gehäusen 1 angeordnet sind. Die Spannbolzen 22 können durch die Hohlnieten 5 der Gehäuse 1 oder auch durch zusätzliche Bohrungen 24 (vgl. Fig. 2), welche außerhalb des abgedichteten Teiles des Gehäuses angeordnet sind, geführt sein.

Um die Schalterebenen leichter aneinandersetzen'zu können, können an den Stirnplatten nur in Figur 1 sichtbare Vertiefungen 25 und in diese Vertiefungen passende Vorsprünge 26 angeordnet sein, die mit entsprechenden Vorsprüngen und Vertiefungen eines benachbarten Gehäuses zusammenwirken und eine undrehbare Verbindung zwischen den Gehäusen sicherstellen.

Derartige Vorsprünge und Vertiefungen können auch jeweils an den Stirnseiten der Kontaktträgerplatten 2 und 2' angeordnet sein, so daß einerseits das Zusammenfügen dieser Kontaktträgerplatten und andererseits das Aufsetzen der Stirnplatten, die auf ihrer Vorder- und Rückseite derartige Vorsprünge und Vertiefungen aufweisen, auf den Kontaktträgerplatten erleichtert wird.

Die Figur 5 zeigt einen Schalter, bei dem die Kontaktträgerplatten 2 und 2' mit einem Rastwerk 20 und einer Stirnplatte 3' zu einem Stufenschalter mit zwei Schalterebenen S zusammengesetzt sind.

An diesem Schalter sind die Trennfugen 27 zwischen den Kontaktträgerplatten mittels von außen zugänglicher O-Ringe 28 abgedichtet, so daß eine Entfernung dieser Ringe 28 nach dem Waschen der diesen Schalter tragenden Schaltung möglich ist. Dadurch wird erreicht, daß ein Luftaustausch zwischen dem Gehäuseinnenraum und der Außenatmosphäre stattfinden kann und gegebenenfalls im Gehäuseinnenraum gebildetes Kondenswasser verdunstet. Zur sicheren Fixierung der O-Ringe 28 sind die Ränder 29 der Trennfugen 27 zur Bildung einer V-Nut abgeschrägt, in der die O-Ringe eingespannt sind.

Am gehäuseinneren Rand der Trennfuge 27 sind Rechteckprofilstücke 30 und entsprechende rechteckige Aussparungen 31 angeordnet, die ein lagerichtiges Aneinandersetzen der Kontaktträgerplatten 2 und 2' sowie deren undrehbare Verbindung sicherstellen.

Aufgrund der Anordnung der Profilstücke 30 und Aussparungen 31 mit radialem Abstand von den Rändern 29 der Kontaktträgerplatten 2 und 2' verläuft die Trennfuge 27, in Seitenansicht gesehen, geradlinig, so daß einfache Dichtringe zur Abdichtung ausreichen.

Zur Verspannung der Kontaktträgerplatten 2 und 2' sowie der Stirnplatte 3' und des Rastwerkes 20 sind an diesen Teilen Öffnungen aufweisende Ohren 32 angeordnet, in denen die Spannbolzen 22 angeordnet sind.

## Patentansprüche

1. Stufenschalter mit mehreren mittels einstückiger gemeinsamer Welle (21) bzw. mittels aus aneinander kuppelbaren Wellenstücken gebildeter gemeinsamer Welle betätigbaren Schalterebenen (S), mit von der Welle (21) bzw. den Wellenstücken zwischen feststehenden Kontakten (6) jeder Schalterebene (S) umschaltbaren, auf einem Schaltrotor (11) angeordneten Kontaktbrücken, wobei jede Schalterebene (S) zwei gleich ausgebildete, in Längsrichtung der Welle hintereinander angeordnete Kontaktträgerplatten (2,2') mit den feststehenden, auf einer Kreislinie angeordneten Kontakten (6) und zugehörigen außenseitig angeordneten Anschlüssen (8) aufweist, die mit den Kontakten (6) über Leitungen (7) an den Kontaktträgerplatten (2, 2') verbunden sind, wobei in einem Durchbruch der Kontaktträgerplatten (2, 2') in einem zwischen den Kontakten (6) vorhandenen Freiraum der Schaltrotor (11) mit Kontaktbrücken mittels eines den Schaltrotor (11) tragenden Nabenteiles (10) in an den Kontaktträgerplatten (2, 2') angeordneten Lageraugen (9) drehbar gelagert ist, dadurch gekennzeichnet, daß die Leitungen (7) jeweils in die Kontaktträgerplatten (2, 2') eingebettet und die Kontaktträgerplatten (2, 2') jeder Schalterebene unter Bildung von Trennfugen (27) unmittelbar aneinandergesetzt sind, wobei die Trennfugen (27), mittels bei montiertem Stufenschalter von außen einsetzbarer und wieder entfernbarer Dichtungsprofile (28) abgedichtet sind, daß ziwschen den Lageraugen (9) und dem Nabenteil (10) jeweils zu den Stirnenden des Nabenteiles (10) hin offene Ringnuten (16) ausgebildet sind, und daß zur Abdichtung freier Stirnseiten von Kontaktträgerplatten (2, 2') auf diese entweder Stirnplatten (3) mit zum Nabenteil (10) gleichachsigen Öffnungen (15) oder eine geschlossene Stirnplatte (3') oder ein Rastwerk (20) unter Pressung von in die Ringnuten (16) eingelegten Dichtringen (17) aufgesetzt sind.

2. Stufenschalter nach Anspruch 1, dadurch gekennzeichnet, daß die zwei oder mehrere Kontaktträgerplatten (2, 2') einer oder mehrerer Schalterebenen (S), die zwischen Stirnplatten (3) aneinanderliegend angeordnet sind, an beiden Seiten zueinander komplementäre Profilstücke (25, 26) aufweisen, so daß die Kontaktträgerplatten (2, 2') gegeneinander unverdrehbar sind.

3. Stufenschalter nach Anspruch 2, dadurch gekennzeichnet, daß die komplementären Profilstücke (25, 26) mit Abstand vom Außenrand der Kontaktträgerplatten (2, 2') auf deren Seitenflächen angeordnet sind.

4. Stufenschalter nach einem der Ansprüche 1 bis 3, dadurch gekennzeichnet, daß die Kontaktträgerplatten (2, 2') an den Trennfugen (27) zur Bildung einer umlaufenden Ringnut zur Aufnahme der von außen zugänglichen Dichtungen (28) abgeschrägte bzw. ausgekehlte Ränder aufweisen.

5. Stufenschalter nach einem der Ansprüche 1 bis 4, dadurch gekennzeichnet, daß die Kontaktträgerplatten (2, 2') an den Trennfugen (27) einen im wesentlichen kreisförmigen Querschnitt aufweisen, so daß die Trennfugen (27) mittels gespannter O-Ringe (28) abdichtbar sind.

## Revendications

1. Commutateur à échelons comportant plusieurs plans de commutation (S) pouvant être actionnés au moyen d'un arbre commun monobloc (21) ou bien au moyen d'un arbre commun constitué de plusieurs éléments pouvant être accouplés entre eux, des pontets de contact disposés sur un rotor de commutation et pouvant être transférés par l'arbre (21) ou les éléments d'arbre entre des contacts fixes (6) de chaque plan de commutation (S), chaque plan de commutation (S) comportant deux plaques porteuses de contacts (2, 2') de structure identique, disposées l'une derrière l'autre dans la direction longitudinale de l'arbre et comportant les contacts fixes (6) placés sur un cercle et des bornes (8) associées placées extérieurement et qui sont reliées aux contacts (6) par l'intermédiaire de conducteurs (7) sur les plaques porteuses de contacts (2, 2'), le rotor de commutation (11) comportant les pontets de contact étant monté à rotation, dans un évidement des plaques porteuses de contacts et dans un volume libre existant entre les contacts (6), au moyen d'une partie-moyeu (10) portant le rotor (11), dans des coussinets (9) disposés dans les plaques porteuses de contacts, caractérisé en ce que les conducteurs (7) sont respectivement noyés dans les plaques porteuses de contacts (2, 2') et les plaques porteuses de contacts (2, 2') de chaque plan de commutation sont disposées directement l'une à côté de l'autre avec formation de joints séparateurs (27), l'étanchéité des joints séparateurs (27) étant assurée au moyen de profilés d'étanchéité (28) pouvant être mis en place de l'extérieur quand le commutateur à échelons est monté et pouvant être à nouveau enlevé, en ce qu'il est prévu entre les coussinets (9) et la partie-moyeu (10) des gorges (16) respectives ouvertes en direction des extrémités frontales de la partie-moyeu et en ce que, pour assurer l'étanchéité des côtés frontaux libres des plaques porteuses de contacts (2, 2'), on dispose sur celles-ci soit des plaques frontales (3) comportant des ouvertures (15) coaxiales avec la partie-moyeu, soit une plaque frontale fermée (3'), soit un moyen d'arrêt (20) avec compression de bagues d'étanchéité (17) logées dans les gorges (16).

2. Commutateur à échelons selon la revendication 1, caractérisé en ce que les deux, ou plus, plaques porteuses de contacts (2, 2') d'un ou plusieurs plans de commutation (S), qui sont disposés l'une à côté de l'autre entre des plaques frontales (3), comportent sur les deux côtés des parties profilées mutuellement complémentaires (25, 26) de manière que les plaques porteuses de contacts (2, 2') ne puissent pas tourner l'une par rapport à l'autre.

3. Commutateur à échelons selon la revendication 2, caractérisé en ce que les parties profilées complémentaires (25, 26) sont disposées à distance du bord extérieur des plaques porteuses de contacts (2, 2') sur leurs surfaces latérales.

4. Commutateur à échelons selon l'une des revendications 1 à 3, caractérisé en ce que les plaques porteuses de contacts (2, 2') comportent dans les joints séparateurs (27) des bords biseautés ou rainurés pour former une gorge périphérique servant à recevoir les éléments d'étanchéité (28) accessibles de l'extérieur.

5. Commutateur à échelons selon l'une des revendications 1 à 4, caractérisé en ce que les plaques porteuses de contacts (2, 2') comportent dans les joints séparateurs (27) une section de forme sensiblement circulaire de manière que les joints séparateurs (27) puissent être rendus étanches au moyen de bagues toriques serrées (28).

## Claims

1. A stepping switch comprising a plurality of switch tiers (S) which can be actuated by means of a one-piece common shaft (21) or by means of a common shaft formed by shaft elements which can be coupled together; contact bridges which are arranged on a switch rotor (11) which can be switched over between fixed contacts (6) of each switch tier (S) by the shaft (21) or by the shaft elements; wherein each switch tier (S) has two contact carrier plates (2, 2') of similar construction which are arranged behind one another in the longitudinal direction of the shaft with the fixed contacts (6) arranged on a circle, and associated externally disposed terminals (8) which are connected with the contacts (6) via lines (7) at the contact carrier plates (2, 2'); wherein the switch rotor (11) with the contact bridges is rotatably journalled in an opening of the contact carrier plates (2, 2') in a free space present between the contacts (6) in bearing eyes (9) arranged at the contact carrier plates (2, 2') by means of a hub part (10) which carries the switch rotor (11); characterized in that the lines (7) are each embedded in the contact carrier plates (2, 2'); in that the contact carrier plates (2, 2') of each switch tier are directly placed against one another forming parting joints (27), wherein the parting joints (27) are sealed by profiled seals (28) which can be set in place from the outside with the stepping switch assembled and removed again; in that ring grooves (16) which are respectively open towards the end faces of the hub part (10) are formed between the bearing eyes (9) and the hub part (10); and in that for sealing the free end faces of the contact carrier plates (2, 2') either end plates (3) having openings (15) coaxial with the hub part (10), or a closed end plate (3'), or a latch mechanism (20) are placed thereon while pressing on seal rings (17) laid into the ring grooves (16).

2. A stepping switch in accordance with claim 1, characterized in that two or more contact carrier plates (2, 2') of one or more switch tiers (S), which are arranged in contact with one another between end plates (3) are provided with complementary profiled elements (25, 26) at both sides so that the contact carrier plates (2, 2') are not rotatable relative to one another.

3. A stepping switch in accordance with claim 2, characterized in that the complementary profiled elements (25, 26) are arranged spaced from the outer edge of the contact carrier plates (2, 2') on their end faces.

4. A stepping switch in accordance with one of the claims 1 to 3, characterized in that the contact carrier plates (2, 2') have chamfered or grooved edges at the parting joints (27) in order to form a peripheral ring groove for accommodating the seals (28) accessible from the outside.

5. A stepping switch in accordance with one of the claims 1 to 4, characterized in that the contact carrier plates (2, 2') have a substantially circular cross-section at the parting joints (27) so that the parting joints (27) can be sealed by means of tensioned 0-rings (28).
